# EUROPÄISCHE PATENTSCHRIFT

(11) **EP 1 135 319 B1**
(45) Veröffentlichungstag und Bekanntmachung des Hinweises auf die Patenterteilung: **16.04.2003**
(21) Anmeldenummer: 99965419.7
(22) Anmeldetag: 30.11.1999
(51) Int. Cl.: B65H 31/00

(54) **STAPELSPEICHERVORRICHTUNG FÜR EINE DRUCKVORRICHTUNG**
STACK STORAGE DEVICE FOR A PRINTING DEVICE
DISPOSITIF DE STOCKAGE DE PILES D'UN DISPOSITIF D'IMPRESSION

(30) Priorität: 30.11.1998 DE 19855191
(43) Veröffentlichungstag der Anmeldung: 26.09.2001
(73) Patentinhaber: Océ Printing Systems GmbH, 85586 Poing (DE)
(72) Erfinder: WIRTZ, Andreas, D-85579 Neubiberg (DE)
(74) Vertreter: Schaumburg, Thoenes & Thurn
(86) Internationale Anmeldenummer: EP9909313
(87) Internationale Veröffentlichungsnummer: WO00032505

(56) Entgegenhaltungen:
- WO-A-89/08597
- DE-A- 19 600 663
- FR-A- 1 376 864
- GB-A- 925 784
- US-A- 3 374 902
- US-A- 4 027 580
- US-A- 5 139 254

## Beschreibung

Die Erfindung betrifft eine Stapelspeichervorrichtung für eine Druckvorrichtung.

Bei bekannten Hochleistungsdruckvorrichtungen sind mehrere Ausgabeschächte vorgesehen, in welche die bedruckten Blätter abgestapelt werden. Die Ausgabeschächte sind in der Regel mit einem Hubtisch versehen, auf dem ein Tablett zur Aufnahme der Blätter liegt. Zu Beginn eines Abstapelvorgangs, d.h., wenn sich noch keine Blätter im Ausgabeschacht befinden, ist der Hubtisch in seiner obersten Stellung angeordnet, so daß die am Ausgabeschacht eingehenden Blätter mit einer geringen Fallhöhe auf dem Tablett abgelegt werden. Auf dem Tablett bildet sich ein Blattstapel, wobei der Hubtisch entsprechend der zunehmenden Höhe des Blattstapels abgesenkt wird, um die Fallhöhe der Blätter etwa konstant zu halten. Ist der Hubtisch in seine unterste Stellung abgesenkt, so ist die Kapazität des Ausgabeschachtes ausgeschöpft. Das weitere Abstapeln von Blättern und der Betrieb der Druckvorrichtung muß deshalb unterbrochen werden, bis der Ausgabeschacht entleert ist. Zum einfachen Entleeren kann das Tablett auf einem verschiebbaren Schlitten angeordnet sein, so daß es zusammen mit dem Papierstapel aus dem Ausgabeschacht herausgezogen werden kann.

Solche Ausgabeschächte haben üblicherweise eine Aufnahmekapazität von bis zu ca. 1300 Blatt Papier, das ein Flächengewicht von 80 g/m² aufweist. Bei einer Blattrate von ca. 80 Blatt/min ist ein solcher Ausgabeschacht etwa in einer halben Stunde gefüllt und muß entleert werden. Mittlerweile sind jedoch Hochleistungsdrukker gebräuchlich, die Blätter mit einer Blattrate von 158 Blatt/min in die Ausgabeschächte fördern. Bei einer solchen Blattrate würde ein Ausgabeschacht mit einer maximalen Füllkapazität von 1300 Blatt etwa in einer viertel Stunde gefüllt werden. Ein Operator, der mehrere derartige Hochleistungsdrucker bedienen würde, ist bei solch kurzen Entleerungsintervallen permanent mit dem Entleeren der Ausgabeschächte der einzelnen Drucker beschäftigt. Zur Verlängerung der Entleerungsintervalle bei derart hohen Blattraten hat man deshalb die Kapazität der Ausgabeschächte vergrößert. Hierzu wurden bei bestehenden Druckvorrichtungen externe Großstapler angesetzt, die eine einzigen, hohen Schacht zur Aufnahme eines Stapels von bspw. 3.000 bis 4.000 Blättern aufweisen.

Die sich in derart großen Ausgabeschächten aufstapelnden Blattstapel sind schwer handzuhaben, da sie in der Regel ein erhebliches Gewicht besitzen. So wiegen z.B. bereits 1000 Blatt Papier vom Format A3 und mit einem Flächengewicht von 80 g/m² 10 kg.

Somit besteht bereits bei den vorhandenen Hochleistungsdruckvorrichtungen ein erheblicher Bedarf nach einer Stapelspeichervorrichtung mit einer hohen Aufnahmekapazität und die vom Operator leicht bedienbar und insbesondere einfach entleerbar ist. Sie sollte auch einfach bei bisher existierenden Hochleistungsdruckvorrichtungen nachrüstbar sein. Es ist davon auszugehen, daß künftige Hochleistungsdruckvorrichtungen mit noch größeren Blattraten arbeiten werden, so daß vorbezeichnetes Problem zunehmend an Bedeutung gewinnt.

Aus der US 3,374,902 geht eine Stapelspeichervorrichtung hervor. Diese Stapelspeichervorrichtung besteht aus einem Schacht, in dem eine Auflagefläche durch drei parallele nebeneinanderliegende horizontale Leisten gebildet wird, die im Schacht vertikal verfahrbar sind. Am oberen Rand des Schachtes werden mittels einer Fördereinrichtung Broschüren im Schuppenstrom dem Schacht zugeführt. Die Broschüren werden von der in Förderrichtung gegenüberliegenden Wandung des Schachtes gestoppt und auf der Auflagefläche aufgestapelt. Wird eine vorbestimmte Stapelhöhe erreicht, so wird die Auflagefläche abgesenkt, wodurch der auf der Auflagefläche angesammelte Stapel von Broschüren einer weiteren Fördereinrichtung übergeben wird, die die jeweiligen Stapel abfördert. Auf dieser weiteren Fördereinrichtung können gleichzeitig mehrere Stapel aufliegen.

Aus der CH 683 179 A5 geht eine Vorrichtung zum Verarbeiten von durch einen Drucker angelieferten Einzelblättern hervor. Bei dieser Vorrichtung werden kontinuierlich von einem Drucker angelieferte Einzelblätter an einer ersten Sammelstation zu einem Teilstapel gesammelt und anschließend schrittweise nach einem auf den einzelnen Blättern enthaltenen Strich-Code weitertransportiert. Die Teilstapel werden hierbei auf einem Förderband gesammelt. Diese Vorrichtung ist als separate Einheit ausgebildet, die an einem Ausgabeschlitz des Druckers angesetzt werden kann.

In der DE 44 40 367 A1 ist eine Vorrichtung zum Stapeln von Papier- oder Kartonbogen auf Paletten beschrieben. Diese Vorrichtung weist ein Gerüst zum Anheben und Absenken von Paletten auf. Es ist eine Einrichtung zum Zufördern der Bogen vorgesehen, wobei in der Zuförderebene oberhalb der Paletten ein Anschlagbrett angeordnet ist, gegen das die Bogen gefördert werden. Die Bogen werden durch das Anschlagbrett gestoppt und auf der darunter angeordneten Palette abgelegt.

Aus der US 5,037,078 geht eine Vorrichtung zum Zuführen von Stapeln von im Zick-Zack-Format gefaltetem Papier hervor. Das Papier eines Stapels wird mit dem Papier eines benachbarten Stapels verbunden, indem mittels einer Saugvorrichtung die obersten Lagen eines Stapels abgenommen und mit der untersten Lage des benachbarten Stapels in Verbindung gebracht werden.

Die DE 197 01 645 A1 beschreibt eine Vorrichtung zur Handhabung eines mittels Bogen gebildeten Stapels an einer Druckmaschine. Diese Vorrichtung weist einen Stapelraum auf, in dem Bogen zu einem Stapel angesammelt werden. Nach Erreichen einer vorgegebenen Stapelhöhe wird ein Stapel automatisch verlagert, indem er mittels einer Förderstrecke aus dem Stapelraum befördert wird. Die Förderstrecke weist zwei Abschnitte auf, wobei der erste Abschnitt innerhalb des Stapelraumes und der zweite Abschnitt außerhalb des Stapelraumes angeordnet ist. Die Stapel werden hierbei auf einer Stapelunterlage angesammelt, die beispielsweise eine Palette ist. Die Palette liegt auf den Förderstrecken auf und wird bei Erreichen der vorgegebenen Stapelhöhe aus dem Stapelraum herausbefördert.

Aus der US 5,335,903 geht eine Blattzuführvorrichtung hervor, die einen Speicherschacht und einen Zuführschacht aufweist, die unmittelbar nebeneinander angeordnet sind. Aus dem Zuführschacht werden die Blätter vereinzelt und dem Drucker zugeführt. Ist der Zuführschacht vollständig entleert, so wird der im Speicherschacht angeordnete Blattstapel in den Zuführschacht überführt. Hierzu sind Förderriemen vorgesehen, mit welchen der Stapel vom Speicherschacht in den Zuführschacht verfahren wird. Mit dieser Blattzuführvorrichtung wird die zum Nachladen des Zuführschachtes notwendige Totzeit gering gehalten. Während des weiteren Betriebs kann der Speicherschacht allmählich wieder aufgefüllt werden.

Aus der US 5,139,254 geht eine Stapelvorrichtung für eine elektrophotografische Kopiermaschine oder einen Laserdrucker hervor. Die Stapeleinrichtung weist einen an die Kopiermaschine ankoppelbaren Schacht auf, wobei die zu stapelnden Papierbögen durch einen Schlitz der Stapelvorrichtung zugeführt werden. Die Bögen werden dann auf einer schräggestellten Aufnahmeeinrichtung abgelegt, die als Aufnahmebereich für die aufzustapelnden Papierbögen dient. Die Aufnahmeeinrichtung ist vertikal verschieblich ausgebildet und wird von einer Prozessoreinheit gesteuert.

Aus der FR 1 376 864 A geht eine Vorrichtung zum automatischen Stapeln von gefalteten Bögen, insbesondere Schecks, hervor, die einen Anschlag aufweist, gegen den das zu stapelnde Gut gefördert wird, das auf einer Auflagefläche zum Liegen kommt. Die Auflagefläche ist vertikal verfahrbar und weist Ausnehmungen auf, die von Förderbändern durchgriffen werden können, die ein auf der Auflagefläche aufgestapelten Stapel abfördern.

Die WO 89/08597 beschreibt eine Stapelvorrichtung für eine Druckvorrichtung mit einer Blattaufnahmefläche zur Aufnahme eines Stapels von Blättern, wobei eine Hubeinrichtung zum Anheben und Absenken der Blattaufnahmefläche vorgesehen ist. Dies entspricht der Ausgabeeinheit der Druckvorrichtung, wie sie im Anspruch 1 definiert ist.

Der Erfindung liegt die Aufgabe zugrunde, eine Stapelspeichervorrichtung für eine Druckvorrichtung zum Abstapeln von Blättern zu schaffen, die eine hohe Aufnahmekapazität ermöglicht, leicht bedienbar ist und an einer bestehenden Druckvorrichtung einfach nachgerüstet werden kann.

Die Aufgabe wird durch eine Stapelspeichervorrichtung mit den Merkmalen des Anspruchs 1 gelöst. Vorteilhafte Ausgestaltungen der Erfindung sind in den Unteransprüchen angegeben.

Die erfindungsgemäße Stapelspeichervorrichtung weist eine Fördereinrichtung auf, mit welcher ein sich auf einer Blattaufnahmefläche ansammelnder Blattstapel automatisch abtransportiert und zwischengespeichert werden kann. Hierdurch werden die auf der Blattaufnahmefläche aufgestapelten Blätter in mehrere, handliche Stapel aufgeteilt und auf der Fördereinrichtung zwischengespeichert. Ein Operator kann somit die relativ kleinen und damit leichten Stapel einfach entfernen. Durch das Zwischenspeichern der Blattstapel auf der Fördereinrichtung wird eine hohe Blattkapazität erzielt, die beliebig durch Verlängern der Fördereinrichtung ausbaubar ist.

Die Stapelspeichervorrichtung ist als separate Baueinheit ausgebildet, so daß sie einfach in ein Ausgabefach einer bestehenden Druckvorrichtung eingesetzt werden kann. Das im Ausgabefach befindliche Tablett wird gegebenenfalls durch ein zur Fördereinrichtung kompatibles Tablett, wie z.B. ein geschlitztes Tablett ausgetauscht.

Die Stapelspeichervorrichtung weist vorzugsweise eine von der Druckvorrichtung unabhängige elektrische Steuereinrichtung auf, so daß das Nachrüsten bzw. Ansetzen der Stapelspeichervorrichtung an die Druckvorrichtung einfach bewerkstelligbar ist.

Die Erfindung wird nachfolgend näher anhand von in den beiliegenden Zeichnungen dargestellten Ausführungsbeispielen erläutert. Es zeigen schematisch:
- Fig. 1: eine an eine Druckervorrichtung gekoppelte Stapelspeichervorrichtung in einer teilweise aufgebrochenen Seitenansicht,
- Fig. 2: die Vorrichtungen aus Fig. 1 in einer aufgebrochenen Draufsicht,
- Fig. 3: eine Druckvorrichtung mit einem Ausführungsbeispiel einer erfindungsgemäßen Stapelspeichervorrichtung in perspektivischer Ansicht,
- Fig. 4: die Stapelspeichervorrichtung aus Fig. 3 in einer aufgebrochenen Seitenansicht,
- Fig. 5: die Stapelspeichervorrichtung aus Fig. 3 in einer aufgebrochen Draufsicht,
- Fig. 6: und 7 grob vereinfacht ein Hubtisch mit geschlitztem Tablett und Förderriemen der Stapelspeichervorrichtung nach Fig. 3 in perspektivischer Ansicht,
- Fig. 8: die Anordnung der Förderriemen und des Tabletts aus Fig. 6 beim Transport eines Blattstapels in der Frontansicht, und
- Fig. 9 und 10: ein geschlitztes Tablett mit Abdeckplatten in der Vorderansicht.

In Fig. 1 ist eine Stapelspeichervorrichtung 1 gezeigt, die an eine Ausgabeeinheit 2 einer Druckvorrichtung 5 gekoppelt ist. Es ist ein Förderweg 3 für von der Druckvorrichtung 5 bedruckte Blätter dargestellt, wobei zum Transport der Blätter jeweils Rollenpaare 4 angeordnet sind.

Die Stapelspeichervorrichtung 1 weist ein etwa quaderförmiges Gehäuse 6 auf, das an ein Gehäuse 7 der Druckvorrichtung 5 im Bereich dessen Ausgabeeinheit 2 lösbar gekoppelt ist. Das Gehäuse 6 der Stapelspeichervorrichtung 1 ist einseitig offen. Von der Ausgabeeinheit 2 ist ein üblicherweise vorgesehener Schlitten zum Herausnehmen eines in der Ausgabeeinheit angesammelten Stapels entfernt, so daß die Ausgabeeinheit auch auf einer Seite offen ist. Die beiden Gehäuse 6, 7 sind mit ihren offenen Seiten aneinandergesetzt, so daß sie eine durchgehende Kammer 8 zum Stapeln bzw. Speichern von bedruckten Papier bilden.

Der Förderweg 3 wird durch einen Anschlag 13 begrenzt, der quer zur Förderrichtung angeordnet ist und gegen den die auf dem Förderweg 3 beförderten Blätter gefördert werden. Der Anschlag 13 besteht beispielsweise aus einem Blechstreifen mit einer Länge von etwa 30 cm und einer Höhe von 3 bis 5 cm. Zusätzlich können in an sich bekannter Weise seitliche Anschläge und/oder eine Einrichtung zum Ausrichten der Blätter an den Anschlägen, wie bspw. ein Paddelrad, vorgesehen werden.

Im Bereich unterhalb des Förderweges 3 ist ein Hubtisch 14 vorgesehen, der aus zumindest 2 in Förderrichtung angeordneten Längsstreben 15 ausgebildet ist, an denen z.B. drei Füße 16 angebracht sein können. Die Längsstreben 15 des Hubtisches 14 können von einer Hubeinrichtung (nicht dargestellt) gemeinsam angehoben bzw. abgesenkt werden. Auf den Längsstreben 15 liegt ein Tablett 17 auf, das in der Draufsicht (Fig. 2) eine rechteckige Form mit zwei Längskanten 18 und zwei Stirnkanten 19 aufweist. Die Größe des Tabletts 17 ist so bemessen, daß die von der Druckvorrichtung zu bearbeitenden Blätter in der Regel auf dem Tablett 17 vollständig aufliegen. Es können jedoch auch Blätter abgestapelt werden, die an den Rändern des Tabletts 17 ein Stück vorstehen.

Das Tablett 17 ist bezüglich des Anschlages 13 mit seiner vorderen Stirnkante 19 in Flucht mit dem Anschlag 13 angeordnet, so daß zu Beginn des Abstapelvorganges das Tablett 17 mit seiner vorderen Stirnkante 19 an den Anschlag 13 angesetzt werden kann und die vom Anschlag 13 abgebremsten Blätter sicher auf dem Tablett 17 zum Liegen kommen. In dem Tablett 17 sind Schlitze 20 eingebracht, die sich von der vorderen Stirnkante 19 parallel zu den Längskanten 18 erstrecken. Im vorliegenden Ausführungsbeispiel sind drei Schlitze 20 vorgesehen, die voneinander gleich beabstandet sind, wobei die Längsstreben 15 das Tablett 17 an den Zwischenbereichen zwischen zwei benachbarten Schlitzen 20 abstützen. Die Schlitze 20 erstrecken sich über einen Großteil der Länge des Tabletts 17.

Unmittelbar oberhalb einer Bodenwandung 21 des Gehäuses 6 ist ein Riemenförderer 22 angeordnet, der im vorliegenden Ausführungsbeispiel drei endlose Förderriemen 23 aufweist, die jeweils zwei horizontale Förderwalzen 24, 25 umschlingen. Die Förderwalze 25 ist benachbart zur Stirnwandung des Gehäuses 6 angeordnet. Die andere Förderwalze ist mittels einer Halteeinrichtung (nicht dargestellt) außerhalb des Gehäuses 6 der Stapelspeichervorrichtung derart angeordnet, daß der Riemenförderer 22 an der Stapelspeichervorrichtung 1 vorsteht und in das Gehäuse 7 der Ausgabeeinheit 2 ragt.

Die Förderriemen 23 sind jeweils einem Schlitz 20 des Tabletts 17 zugeordnet, so daß sie im gleichen Abstand wie die Schlitze 20 und unmittelbar im Bereich unterhalb der Schlitze 20 angeordnet sind, so daß beim Absenken des Hubtisches 14 das obere Trum 26 der Förderriemen 23 nicht mit dem Tablett 17 kollidiert. Das Tablett 17 kann somit auf eine Niveau unterhalb des oberen Trums 26 der Förderriemen 23 abgesenkt werden, wobei die Förderriemen 23 jeweils mit ihrem oberen Trum 26 die Schlitze 20 des Tabletts 17 durchfahren.

Der Bereich der Ausgabeeinheit 2, in der sich der Hubtisch 14 befindet, bildet einen Aufnahmebereich 27 zum Aufnehmen der zugeförderten Blätter, wobei die Oberfläche des Tabletts 17 eine Blattaufnahmefläche 28 darstellt. Der sich über den Aufnahmebereich 27 hinaus erstreckende Bereich des Riemenförderers 22 bildet einen Speicherbereich 29, in dem zumindest ein Blattstapel 30 zwischengespeichert werden kann. Vorzugsweise weist der Speicherbereich 29 eine Länge auf, die zumindest das Zwischenspeichern von zwei oder mehreren Blattstapeln 30 erlaubt.

Die Ausgabeeinheit 2 weist einen Stapelhöhensensor 8, einen Hubtischsensor 9 zum Detektieren der untersten Position des Hubtisches 14 und einen Ausschubsensor 10 auf. Der Ausschubsensor 10 ist zum Detektieren eines Schlittens vorgesehen, mit dem ein Stapel herausgenommen werden kann. Der Schlitten ist hier durch die erfindungsgemäße Stapelspeichervorrichtung 1 ersetzt.

Die Stapelspeichervorrichtung 1 ist mit einem Stellelement 11 versehen, das benachbart zum Ausschubsensor 10 angeordnet ist und mit dem dieser betätigt werden kann. Die Stapelspeichervorrichtung 1 weist zudem einen weiteren Hubtischsensor 12/1 und einen Blattstapelpositionssensor 12/2 auf. Der Hubtischsensor 12/1 ist zum Detektieren der untersten Position des Hubtisches 14 vorgesehen und mit dem Blattstapelpositionssensor 12/2 kann ein Blattstapel 30 detektiert werden, wenn er die Ausgabeeinheit 2 verlassen hat und vollständig in der Stapelspeichervorrichtung aufgenommen ist.

Nachfolgend wird der Betrieb dieser Stapelspeichervorrichtung 1 näher erläutert.

Die von der Druckvorrichtung bedruckten Blätter werden entlang des Förderweges 3 gegen den Anschlag 13 gefördert. Am Anschlag 13 wird die Bewegung der Blätter abgebremst, so daß sie auf die Blattaufnahmefläche 28 des Tabletts 17 fallen. Ist das Tablett 17 leer, so wird der Hubtisch 14 bis in seine maximale obere Stellung angehoben, bei der das Tablett 17 entweder unmittelbar am Anschlag 13 anliegt oder nur ein kleines Stück davon beabstandet angeordnet ist. Mit zunehmender Förderzeit stapelt sich auf dem Tablett 17 ein Blattstapel 30 an wobei das Höhenniveau des Tabletts 17 entsprechend der Höhe des Blattstapels 30 abgesenkt wird. Das Absenken kann durch eine kontinuierliche allmähliche Absenkbewegung erfolgen oder in kleinen Schritten ausgeführt werden. Die Blattstapelhöhe wird vom Sensor 8 detektiert.

Hat sich auf dem Tablett 17 ein Blattstapel 30 mit vorbestimmter Höhe angesammelt, so wird die weitere Blattförderung kurzzeitig unterbrochen, und der Hubtisch 14 auf ein Niveau abgesenkt, so daß das Tablett 17 unterhalb der oberen Trume 26 der Förderriemen 23 angeordnet ist. Hierdurch liegt der Blattstapel 30 unmittelbar auf den Förderriemen 23 auf.

Diese unterste Stellung des Hubtisches 14 wird von den beiden Sensoren 9 und 12/1 detektiert. Der Sensor 9 ist mit der Steuereinrichtung der Druckvorrichtung 5 verbunden. Der Sensor 12/1 ist mit der Steuereinrichtung der Stapelspeichervorrichtung 1 verbunden. Deren Steuereinrichtung startet den Motor (nicht dargestellt) des Riemenförderers 22. Dieser Motor wird gestoppt, wenn der aus der Ausgabeeinheit zu befördernde Stapel 30 den Blattstapelpositionssensor 12/2 erreicht hat.

Das Stellelement 11 beaufschlagt den Ausschubsensor 10, wobei lediglich während des Absenkens des Betriebs des Motors des Riemenförderers 22 wird diese Beaufschlagung aufgehoben, wodurch der Ausgabeeinheit simuliert wird, daß der nicht vorhandene Schlitten ausgefahren wird. Hierdurch werden Konflikte beim automatischen Betrieb der Druckvorrichtung mit der Ausgabeeinheit und der Stapelspeichervorrichtung 1 vermieden, ohne daß eine gemeinsame elektrische Steuereinrichtung sowohl für die Druckvorrichtung als auch für die Stapelspeichervorrichtung vorgesehen werden muß.

Die maximale Höhe des Blattstapels 30 ist so zu bemessen, daß bei vollständig abgesenktem Tablett 17 die Oberseite des Blattstapels unterhalb der Unterkante des Anschlages 13 angeordnet ist.

Der so auf dem Riemenförderer 22 aufliegende Blattstapel 30 wird gemäß den oben beschriebenen Steuervorgängen von den Förderriemen 23 in Förderrichtung 31 aus der Ausgabeeinheit 2 in die Stapelspeichervorrichtung 2 bzw. Speicherbereich 29 befördert. Hat der Blattstapel den Speicherbereich 29 erreicht, so wird der Förderriemen wieder angehalten - gesteuer5t durch den Stapelpositionssensor 12/2 - und der Hubtisch 14 in seine maximale obere Stellung bewegt, um einen weiteren Blattstapel aufzunehmen. Der Vorgang des Abstapelns eines weiteren Blattstapels 30 wiederholt sich in der oben angegebenen Weise.

Im vorliegenden Ausführungsbeispiel können im Speicherbereich 29 zwei Blattstapel 30 zwischengespeichert werden. Die beiden Blattstapel können während des im wesentlichen kontinuierlichen Betriebs der Druckvorrichtung 5 und der Ausgabeeinheit 2 vom Operator jederzeit entnommen werden. Die Höhe der Blattstapel 30 wird vorzugsweise so festgelegt, daß die Blattstapel 30 ein gut handhabbares Gewicht von z.B. 5 kg bis 15 kg aufweisen. Die absolute Höhe der Blattstapel 30 hängt hierbei von der Größe der Blätter und den Eigenschaften, wie z.B. Dicke, Flächengewicht, usw. der Blätter ab und känn für jeden Blattyp einzeln festgelegt werden.

Der Betrieb der Stapelspeichervorrichtung 1 wird durch eine von der Druckvorrichtung und der Ausgabeeinheit 2 unabhängigen Steuereinrichtung (nicht dargestellt) gesteuert, die automatisch das Abstapeln der Blätter auf dem Tablett 17, das Absenken des Hubtisches 14 und das Transportieren des Blattstapels in den Speicherbereich 29 steuert. Stellt die Steuereinrichtung der Stapelspeichervorrichtung 1 einen Fehler fest, so hebt sie die Beaufschlagung des Ausschubsensors 10 auf, wodurch die Steuereinrichtung der Druckvorrichtung den Abstapelvorgang unterbricht. Mit der durch das Stellelement 11 und den Ausschubsensor 10 gebildeten Schnittstelle der Steuereinrichtungen kann somit sogar ein auftretender Fehler weitergegeben werden und die weitere Bearbeitung unterbrochen werden.

Die Ausgabeeinheit 2 und die Stapelspeichervorrichtung 1 unterteilen somit automatisch den eingehenden Blattstrom in leicht handhabbare Blattstapel 30 auf.

In Fig. 3 ist eine Druckvorrichtung mit einer Ausgabeeinheit 2 und einer daran angekoppelten Stapelspeichervorrichtung 1 gezeigt. Die Stapelspeichervorrichtung 1 ist auf einem Rollengestell 32 angeordnet, das mit einer Rast- und/oder Riegeleinrichtung (nicht dargestellt) lösbar an die Ausgabeeinheit 2 befestigt ist, so daß deren Anordnung bezüglich der Ausgabeeinheit dauerhaft festlegbar ist. Aus Fig. 3 wird deutlich, daß die Stapelspeichervorrichtung 1 als separate Einheit bewegt werden kann und an eine Ausgabeeinheit 2 angesetzt und von dieser wieder gelöst werden kann. Mit der erfindungsgemäßen Stapelspeichervorrichtung 1 kann somit nachträglich, einfach und schnell die Ausgabekapazität einer Druckvorrichtung bzw. deren Ausgabeeinheit vergrößert werden.

In Fig. 4 ist eine Ausgabeeinheit 2 einer Druckvorrichtung 5 mit einer Stapelspeichervorrichtung 1 mit zwei Riemenförderer 22 schematisch in einer aufgebrochenen Seitenansicht gezeigt. Die Ausgabeeinheit weist einen Anschlag 13, einen Hubtisch 14, Längsstreben 15 und ein geschlitztes Tablett 17 mit Längskanten 18 und Stirnkanten 19 auf. Die Riemenförderer 22 sind mit drei Förderriemen 23, die jeweils zwei Förderwalzen 24, 25 umschlingen, ausgebildet. Es ist auch in gleicher Weise wie beim oben beschriebenen Ausführungsbeispiel ein Aufnahmebereich 27 mit einer Blattaufnahmefläche 28 und einem Speicherbereich 29 vorgesehen.

Das auf dem Hubtisch 14 befindliche Tablett 17 ist mit seinen Stirnkanten 19 parallel und mit seinen Längskanten 18 quer zur Förderrichtung 33 des Riemenförderers 22 angeordnet. Dementsprechend sind die Schlitze 20 im Tablett 17 ausgehend von der in Förderrichtung 33 vorne angeordneten Längskante 18 des Tabletts 17 zu den Stirnkanten 19 parallel verlaufend ausgebildet. Die Blätter werden bei diesem Ausführungsbeispiel quer zur Förderrichtung 33 des Riemenförderers 22 entlang der Transportrichtung 34 dem Aufnahmebereich 27 der Stapelspeichervorrichtung 1 zugeführt (Fig. 5 bis 7). Die Transportrichtung 34 ist in der Regel durch die Konstruktion der Druckvorrichtung vorgegeben und kann nicht ohne weiteres verändert werden. Dementsprechend ist der Anschlag 13 an dem in Transportrichtung 34 hinteren Randbereich des Aufnahmebereichs 27 parallel zur Förderrichtung 33 des Riemenförderers 22 angeordnet, um die in Transportrichtung 34 geförderten Blätter über der Blattaufnahmefläche 28 abzustoppen.

Die Förderriemen 23 und die Schlitze 20 des Tabletts 17 sind wiederum mit gleichen Abständen zueinander angeordnet. In den Fig. 6 bis 8 ist hierzu eine Abwandlung gezeigt, gemäß der die in Transportrichtung 34 hintereinander liegenden Förderriemen 23 mit unterschiedlichen Abständen zueinander angeordnet sind. So weist der in Transportrichtung 34 zuerst von den Blättern passierte Förderriemen 23 einen größeren Abstand zum zweiten Förderriemen als der zweite Förderriemen 23 zum dritten Förderriemen 23 auf, der benachbart zum Anschlag 13 angeordnet ist.

Diese Ausführungsform ist vorteilhaft, denn hierdurch ist sichergestellt, daß in Transportrichtung 34 kurze Blätter auf zumindest den beiden zum Anschlag 13 benachbarten Förderriemen 23 zur Auflage kommen, und in Transportrichtung 34 lange Blätter über ihre gesamte Länge von allen drei Förderriemen 23 erfaßt und sicher in Förderrichtung 33 transportiert werden.

Eine weitere Abwandlung dieses Ausführungsbeispiels ist in den Fig. 9 und 10 gezeigt, nach welcher das Tablett 17 mit Abdeckklappen 35 zum Schließen der Schlitze 20 versehen ist. Die Abdeckklappen 35 weisen eine geringfügig schmälere Breite als die Schlitze 20 auf und sind an einer Seitenkante mit einem zweifach abgewinkelten Hebel 36 an ein Schwenkgelenk 37 angelenkt, das sich auf der Unterseite des Tabletts 17 befindet.

An dem Hebel 36 ist ein über das Schwenkgelenk 37 hinaus vorstehender Betätigungsfortsatz 38 ausgebildet. Am Schwenkgelenk 37 ist eine Feder 39 vorgesehen, welche die Abdeckklappe 35 in eine den entsprechenden Schlitz 20 schließende Stellung drückt. An der dem Hebel 36 gegenüberliegenden Längsseite der Abdeckklappe 35 ist eine Anschlagkante 40 ausgebildet, welche bei einer den Schlitz 20 schließenden Stellung gegen die Unterseite des Tabletts 17 anschlägt. Im Bereich unterhalb des Betätigungsfortsatzes 38 ist ein Abschwenkdorn 41 auf einer federbetätigten Teleskopstange 42 angeordnet.

Befindet sich das Tablett 17 in seiner maximal angehobenen Stellung, so ist der Schlitz 20 aufgrund der Federwirkung der Feder 39 mit der Abdeckklappe 35 geschlossen. Wird nun ein Blatt in Transportrichtung 34, also quer zu den Schlitzen 20 auf das Tablett 17 befördert, so wird durch die Abdeckklappen 35 sichergestellt, daß das Blatt nicht in den Schlitz 20 gelangt und eventuell einen Blattstau verursacht.

Beim Absenken des Tabletts 17 trifft der Betätigungsfortsatz 38 auf den Abschwenkdorn 41, so daß der Betätigungsfortsatz 38 nach oben gedrückt wird und die Abdeckklappe um etwa 90° nach unten um das Schwenkgelenk 37 geschwenkt wird. Beim weiteren Absenken des Tabletts 17 gleitet die Abdeckklappe 35 nach unten am Förderriemen 23 vorbei und der Förderriemen 23 tritt durch den geöffneten Schlitz 20 nach oben durch das Tablett 17 hindurch. Beim Absenken des Tabletts 17 wird der Abschwenkdorn mit nach unten entgegen der Federwirkung der Teleskopstange 42 bewegt.

Dieser einfache Mechanismus erlaubt ein selbständiges Öffnen und Schließen der Schlitze 20 des Tabletts 17 ohne zusätzliche elektronische Steuereinrichtung oder dergleichen.

Die Abdeckklappen 35 können mit ihrem Betätigungsfortsatz 38 auch so an dem Tablett angeordnet sein, daß der Betätigungsfortsatz am Rand des Tablettes vorsteht. Dies erlaubt eine feststehende Anordnung des Abschwenkdorns ohne Teleskopstange.

Die Funktionsweise dieser weiteren Ausführungsbeispiele entspricht derjenigen des ersten Ausführungsbeispieles, weshalb eine erneute Beschreibung weggelassen werden kann.

Die Stapelspeichervorrichtung nach dem zweiten Ausführungsbeispiel kann an einer bestehenden Druckvorrichtung nachgerüstet werden, wobei die Fördereinrichtung als separate Baueinheit ausgebildet ist, die in ein bestehendes Ausgabefach eingeführt wird. Der Hubtisch des Ausgabefaches kann ohne oder mit nur geringsten konstruktiven Änderungen übernommen werden, wobei lediglich das Tablett durch ein mit der Fördereinrichtung kompatibles Tablett ausgetauscht werden muß.

Die oben anhand eines Ausführungsbeispiels näher erläuterte Erfindung ist nicht auf die konkrete Ausbildung der Ausführungsbeispiele beschränkt. Anstelle eines Riemenförderers kann auch eine beliebige andere Fördereinrichtung vorgesehen werden, die zum Transportieren von Blattstapeln geeignet ist. Es gibt z.B. andere Linearfördereinrichtungen, wie z.B. einen Rollenförderer oder breite Förderbänder. Bei derartigen Fördereinrichtungen kann es zweckmäßig sein, daß die gesamte Fördereinrichtung in zwei Einheiten unterteilt ist, wobei eine Einheit an der Blattaufnahmefläche und die andere Einheit im Speicherbereich angeordnet ist. Anstelle einer Linearfördereinrichtung kann auch eine Vertikalfördereinrichtung vorgesehen werden, wie z.B. eine ähnlich einem Pater-Noster-Aufzug arbeitende Fördereinrichtung, bei welcher die Stapel auf vertikal übereinander angeordneten Platten abgelegt werden. Unabhängig von der Fördereinrichtung ist für die Erfindung wesentlich, daß der einkommende Blattstrom in mehrere Blattstapel aufgeteilt und gespeichert wird, die vom Operator leicht entnommen werden können. Sind die Längsstreben ausreichend eng nebeneinander angeordnet, so ist es auch möglich, das Tablett wegzulassen.

Mit der Erfindung werden folgende, wesentliche Vorteile erzielt:
- Im Gegensatz zu bekannten Großstaplern, die nur einen nicht mehr handhabbaren Stapel erzeugen, werden bei der erfindungsgemäßen Stapelspeichervorrichtung mehrere handhabbare Stapel gebildet.
- Die Ausgabekapazität kann je nach Länge der Fördereinrichtung beliebig erweitert werden. Die Grenzen sind hauptsächlich durch den zur Verfügung stehenden Bauraum gesetzt. Insbesondere ist es möglich, an eine bestehende Stapelspeichervorrichtung weitere Fördereinrichtungen anzuschließen, so daß auch eine nachträgliche Erhöhung der Kapazität möglich ist.
- Die erfindungsgemäße Stapelspeichervorrichtung kann nachträglich und mit keinem oder nur geringen Umbauaufwand an eine Ausgabeeinheit einer bestehenden Druckvorrichtung angesetzt werden. Auch das Trennen von einer solchen Einheit ist sehr einfach, so daß die Druckvorrichtung jederzeit wieder im ursprünglichen Zustand betrieben werden kann.
- Die externe Stapelspeichervorrichtung arbeitet autark und benötigt keine Verbindung zur Steuerung der Druckvorrichtung. Daher ist kein zusätzlicher Steuerungsaufwand an der Druckvorrichtung nötig, was zu einer billigen einfachen Lösung führt.
- Da die Ausgabeeinheit für alle Einzelblattdrucker nahezu identisch ist, kann insbesondere die externe Stapelspeichervorrichtung an allen Einzelblattdruckern ohne speziellen oder mit nur geringfügigem Umbau für das jeweilige Modell verwendet werden.
- Es sind weitere Funktionen möglich, wie z.B. das Vorsehen geeigneter Elemente zur Ausführung eines Jobversatzes, die lediglich im Aufnahmebereich der Stapelspeichervorrichtung vorzusehen sind.

Die Erfindung kann folgendermaßen kurz zusammengefaßt werden: Die Erfindung betrifft eine Stapelspeichervorrichtung.

Erfindungsgemäß werden die Ausgabeeinheit zugeführten Blätter von zu einem Stapel mit vorbestimmter Höhe aufgestapelt und mehrere dieser aufgestapelten Blattstapel werden in der Stapelspeichervorrichtung zwischengespeichert. Hierdurch wird auf einfache Weise eine beträchtliche Blattkapazität erzielt, wobei gleichzeitig die Stapelgröße der einzelnen Blattstapel relativ klein gehalten werden kann, weshalb sie einfach handhabbar sind.

### Bezugszeichenliste

- 1: Stapelspeichervorrichtung
- 2: Ausgabeeinheit
- 3: Förderweg
- 4: Rollenpaare
- 5: Druckvorrichtung
- 6: Gehäuse der Stapelspeichervorrichtung
- 7: Gehäuse der Druckvorrichtung
- 8: Stapelhöhensensor
- 9: Hubtischsensor
- 10: Ausschubsensor
- 11: Stellelement
- 12/1: Hubtischsensor
- 12/2: Stapelpositionssensor
- 13: Anschlag
- 14: Hubtisch
- 15: Längsstreben
- 16: Füße
- 17: Tablett
- 18: Längskanten
- 19: Stirnkanten
- 20: Schlitz
- 21: Bodenwandung
- 22: Riemenförderer
- 23: Förderriemen
- 24: Förderwalze
- 25: Förderwalze
- 26: oberes Trum
- 27: Aufnahmebereich
- 28: Blattaufnahmefläche
- 29: Speicherbereich
- 30: Blattstapel
- 31: Förderrichtung
- 32: Rollengestell
- 33: Förderrichtung
- 34: Transportrichtung
- 35: Abdeckklappen
- 36: Hebel
- 37: Schwenkgelenk
- 38: Betätigungsfortsatz
- 39: Feder
- 40: Anschlagkante
- 41: Abschwenkdorn
- 42: Teleskopstange

## Patentansprüche

1. Stapelspeichervorrichtung für eine Druckvorrichtung, wobei die Druckvorrichtung eine Ausgabeeinheit mit einer Blattaufnahmefläche (28) zur Aufnahme eines Stapels (30) von Blättern, und einem Anschlag (13) aufweist, der bezüglich der Blattaufnahmefläche (28) derart angeordnet ist, daß ein der Ausgabeeinheit (2) zugeführtes Blatt gegen den Anschlag (13) gefördert und von diesem abgebremst wird, so daß es auf der Blattaufnahmefläche (28) aufgelegt wird, wobei eine Hubeinrichtung (14) zum Anheben und Absenken der Blattaufnahmefläche (28) vorgesehen ist, und die Stapelspeichervorrichtung (1) eine Fördereinrichtung (22) aufweist, die in den Bereich der Blattaufnahmefläche (28) einführbar ist und sich über einen außerhalb der Blattaufnahmefläche (28) liegenden Speicherbereich (29) erstreckt, so daß Blattstapel (30) durch die Fördereinrichtung (22) von der Blattaufnahmefläche (28) gefördert und in der Stapelspeichervorrichtung zwischengespeichert werden können und wobei die Stapelspeichervorrichtung als separate Baueinheit ausgebildet ist, die an der Ausgabeeinheit der Druckvorrichtung lösbar koppelbar ist.

2. Stapelspeichervorrichtung nach Anspruch 1,
**dadurch gekennzeichnet,**
**daß** die Blattaufnahmefläche (28) von einem zur Fördereinrichtung kompatiblen Tablett (17) gebildet wird, das gegen ein Tablett der Hubeinrichtung des Ausgabeeinheit (2) der Druckvorrichtung austauschbar ist.

3. Stapelspeichervorrichtung nach Anspruch 1 oder 2,
**dadurch gekennzeichnet,**
**daß** der Speicherbereich (29) der Fördereinrichtung (22) so lang ist, daß zumindest zwei Blattstapel (30) zwischengespeichert werden können.

4. Stapelspeichervorrichtung nach einem der Ansprüche 1 bis 3,
**dadurch gekennzeichnet,**
**daß** die Fördereinrichtung ein Riemenförderer (22) mit zumindest zwei endlosen Förderriemen (23). ist, und das Tablett (17) Schlitze (20) aufweist, wobei jedem Förderriemen (23) ein Schlitz (20) derart zugeordnet ist, daß beim Absenken des Tabletts (17) unter das Niveau der Förderriemen (23) diese jeweils in einem der Schlitze (20) angeordnet sind und nicht mit dem Tablett (17) kollidieren.

5. Stapelspeichervorrichtung nach Anspruch 4,
**dadurch gekennzeichnet,**
**daß** der Riemenförderer (22) drei Förderriemen (23) aufweist, wobei die Förderriemen (23) mit unterschiedlichem Abstand zueinander angeordnet sind.

6. Stapelspeichervorrichtung nach Anspruch 4 oder 5,
**dadurch gekennzeichnet,**
**daß** am Tablett Abdeckklappen (35) zum Verschließen der Schlitze (20) vorgesehen sind, für den Fall, daß sich das Tablett (17) oberhalb des Riemenförderers (22) befindet.

7. Stapelspeichervorrichtung nach einem der Ansprüche 1 bis 6,
**dadurch gekennzeichnet,**
**daß** die Fördereinrichtung aus zwei separaten Fördereinheiten ausgebildet ist, wobei die eine Fördereinheit im Bereich der Blattaufnahmefläche (28) angeordnet ist, und die andere Fördereinheit benachbart zur Blattaufnahmefläche (28) anordbar ist, und beide Fördereinheiten in die gleiche Förderrichtung antreibbar sind.

8. Stapelspeichervorrichtung nach Anspruch 7,
**dadurch gekennzeichnet,**
**daß** zumindest eine der Fördereinheiten ein Rollenförderer ist.

9. Stapelspeichervorrichtung nach Anspruch 7 oder 8,
**dadurch gekennzeichnet,**
**daß** zumindest eine der Fördereinheiten als Förderband ausgebildet ist.

10. Stapelspeichervorrichtung nach einem der Ansprüche 1 bis 9,
**dadurch gekennzeichnet,**
**daß** die Stapelspeichervorrichtung (1) eine elektronische Steuereinrichtung aufweist, die unabhängig von einer elektronischen Steuereinrichtung der Druckvorrichtung (5) ausgebildet ist.

11. Stapelspeichervorrichtung nach Anspruch 10,
**dadurch gekennzeichnet,**
**daß** die Steuereinrichtung der Stapelspeichervorrichtung (1) einen Hubtischsensor (12/1) zum Detektieren der untersten Stellung der Hubeinrichtung und einen Stapelpositionssensor (12/2) aufweist, der die Position eines Stapels unmittelbar nach dem Verlassen der Ausgabeeinheit der Druckvorrichtung (2) detektiert.

12. Stapelspeichervorrichtung nach Anspruch 10 oder 11,
**dadurch gekennzeichnet,**
**daß** die Steuereinrichtung ein Stellelement (11) aufweist, das einen Sensor (10) der Druckvorrichtung (5) beaufschlagen kann, und durch dessen Betätigung der Abstapelvorgang in der Ausgabeeinheit (2) unterbrochen werden kann.

13. Stapelspeichervorrichtung nach einem der Ansprüche 1 bis 12,
**dadurch gekennzeichnet,**
**daß** die Stapelspeichervorrichtung (1) ein Gehäuse (6) aufweist und die Fördereinrichtung (22) am Gehäuse (6) derart vorsteht, daß die Fördereinrichtung in eine Ausgabeeinheit (2) einer Druckvorrichtung (5) einführbar ist.

## Claims

1. Stack storage device for a printing device, wherein the printing device has an output unit with a sheet receiving surface (28) for receiving a stack (30) of sheets, as well as a stop (13) which is arranged such with respect to the sheet receiving surface (28) that a sheet supplied to the output unit (2) is conveyed against the stop (13) and is braked by this stop so that it is placed on the sheet receiving surface (28), wherein a lifting device (14) is provided for raising and lowering the sheet receiving surface (28), and the stack storage device (1) has a conveyor means (22) that can be inserted in the area of the sheet receiving surface (28) and extends over a storage area (29) lying outside the sheet receiving surface (28) so that sheet stacks (30) can be conveyed by the conveyor means (22) from the sheet receiving surface (28) and be intermediately stored in the stack storage device, and wherein the stack storage device is designed as a separate structural unit that can be detachably coupled to the output unit of the printing device.

2. Stack storage device according to claim 1, **characterized in that** the sheet receiving surface (28) is formed by a tray (17) compatible with the conveyor means, which tray can be replaced with a tray of the lifting device of the output unit (2) of the printing device.

3. Stack storage device according to claim 1 or 2, **characterized in that** the storage area (29) of the conveyor means (22) is so long that at least two sheet stacks (30) can be intermediately stored.

4. Stack storage device according to one of the claims 1 to 3, **characterized in that** the conveyor means is a belt conveyor (22) with at least two endless conveyor belts (23), and **in that** the tray has slots (20), one slot being allocated to each conveyor belt (23) such that when lowering the tray (17) below the level of the conveyor belts (23) these are respectively located in one of the slots (20) and do not collide with the tray (17).

5. Stack storage device according to claim 4, **characterized in that** the belt conveyor (22) has three conveyor belts (23), the conveyor belts (23) being arranged to one another at a different distance.

6. Stack storage device according to claim 4 or 5, **characterized in that** covering flaps (35) for closing the slots (20) are provided on the tray, in case the tray (17) is located above the belt conveyor (22).

7. Stack storage device according to one of the claims 1 to 6, **characterized in that** the conveyor means is formed of two separate conveying units, the one conveying unit being arranged in the area of the sheet receiving surface (28), and the other conveying unit being arrangeable adjacent to the sheet receiving surface (28), and both conveying units can be driven in the same conveying direction.

8. Stack storage device according to claim 7, **characterized in that** at least one of the conveying units is a roller conveyor.

9. Stack storage device according to claim 7 or 8, **characterized in that** at least one of the conveying units is formed as a conveying belt.

10. Stack storage device according to one of the claims 1 to 9, **characterized in that** the stack storage device (1) has an electronic control device which is formed independently of an electronic control device of the printing device (5).

11. Stack storage device according to claim 10, **characterized in that** the control device of the stack storage device (1) has a lift table sensor (12/1) for detecting the lowest position of the lifting device as well as a stack position sensor (12/2) which detects the position of a stack immediately after leaving the output unit (2) of the printing device.

12. Stack storage device according to claim 10 or 11, **characterized in that** the control device has an actuating element (11) which can admit a sensor (10) of the printing device (5) and by the actuation of which the stacking operation in the output unit (2) can be interrupted.

13. Stack storage device according to one of the claims 1 to 12, **characterized in that** the stack storage device (1) has a housing (6) and the conveyor means (22) projects at the housing (6) such that the conveyor means can be inserted in an output unit (2) of a printing device (5).

## Revendications

1. Dispositif de stockage de piles pour un dispositif d'impression,
dans lequel le dispositif d'impression comprend une unité de sortie présentant une surface de réception de feuilles (28) destinée à recevoir une pile (30) de feuilles, et comportant une butée (13) qui est agencée par rapport à la surface de réception de feuilles (28) de telle façon qu'une feuille amenée à l'unité de sortie (2) soit transportée contre la butée (13) et soit freinée par celle-ci, de manière à déposer la feuille sur la surface de réception de feuilles (28),
dans lequel il est prévu un dispositif de levage (14) en vue de soulever et d'abaisser la surface de réception de feuilles (28), et le dispositif de stockage de piles (1) comporte un dispositif de transport (22) qui peut être introduit dans la zone de la surface de réception de feuilles (28) et qui s'étend au-dessus d'une zone de stockage (29) se trouvant à l'extérieur de la surface de réception de feuilles (28), de telle façon que la pile de feuilles (30) puisse être emportée de la surface de réception de feuilles par le dispositif de transport (22) et être stockées provisoirement dans le dispositif de stockage de piles,
et dans lequel le dispositif de stockage de piles est conformé en module séparé qui peut être couplé de façon amovible à l'unité de sortie du dispositif d'impression.

2. Dispositif de stockage de piles selon la revendication 1, **caractérisé en ce que** la surface de réception de feuilles (28) est formée par un plateau (17) compatible avec le dispositif de transport, lequel plateau peut être remplacé par un plateau du dispositif de levage de l'unité de sortie (2) du dispositif d'impression.

3. Dispositif de stockage de piles selon la revendication 1 ou 2, **caractérisé en ce que** la zone de stockage (29) du dispositif de transport (22) a une longueur telle qu'au moins deux piles de feuilles (30) peuvent être stockées provisoirement.

4. Dispositif de stockage de piles selon l'une des revendications 1 à 3, **caractérisé en ce que** le dispositif de transport est un transporteur à courroies (22) comportant au moins deux courroies de transport sans fin (23), et le plateau (17) présente des fentes (20), une fente (20) étant associée à chaque courroie de transport (23), et **en ce que**, lorsque l'on abaisse le plateau (17) au-dessous du niveau des courroies de transport (23), celles-ci sont disposées à chaque fois dans une des fentes (20) et n'entrent pas en collision avec le plateau (17).

5. Dispositif de stockage de piles selon la revendication 4, **caractérisé en ce que** le transporteur à courroies (22) comporte trois courroies de transport (23), les courroies de transport (23) étant disposées à des écartements différents les unes des autres.

6. Dispositif de stockage de piles selon la revendication 4 ou 5, **caractérisé en ce qu'**il est prévu sur le plateau des volets de recouvrement (35) pour fermer les fentes (20) pour le cas où le plateau (17) se trouve au-dessus du transporteur à courroies (22).

7. Dispositif de stockage de piles selon l'une des revendications 1 à 6, **caractérisé en ce que** le dispositif de transport se compose de deux unités de transport séparées, une unité de transport étant agencée au niveau de la surface de réception de feuilles (28), et l'autre unité de transport étant agencée à proximité de la surface de réception de feuilles (28), et les deux unités de transport pouvant être entraînées dans le même sens de transport.

8. Dispositif de stockage de piles selon la revendication 7, **caractérisé en ce qu'**au moins l'une des unités de transport est un transporteur à galets.

9. Dispositif de stockage de piles selon la revendication 7 ou 8, **caractérisé en ce qu'**au moins l'une des unités de transport est conformée en bande transporteuse.

10. Dispositif de stockage de piles selon l'une des revendications 1 à 9, **caractérisé en ce que** le dispositif de stockage de piles (1) comporte un dispositif de commande électronique qui est conformé indépendamment du dispositif de commande électronique du dispositif d'impression (5).

11. Dispositif de stockage de piles selon la revendication 10, **caractérisé en ce que** le dispositif de commande du dispositif de stockage de piles (1) comporte un capteur de plateau de levage (12/1) pour détecter la position la plus inférieure du dispositif de levage, et un capteur de position de pile (12/2) qui détecte la position d'une pile immédiatement après que celle-ci a quitté l'unité de sortie du dispositif d'impression (2).

12. Dispositif de stockage de piles selon la revendication 10 ou 11, **caractérisé en ce que** le dispositif de commande comporte un élément de réglage (11) qui peut solliciter un capteur (10) du dispositif d'impression (5), et **en ce que** le processus d'enlèvement de pile peut être interrompu dans l'unité de sortie (2) en actionnant ledit élément de réglage.

13. Dispositif de stockage de piles selon l'une des revendications 1 à 12, **caractérisé en ce que** le dispositif de stockage de piles (1) comporte un boîtier (6), et **en ce que** le dispositif de transport (22) fait saillie au niveau du boîtier (6) de telle façon que le dispositif de transport peut être introduit dans une unité de sortie (2) d'un dispositif d'impression.
